# EUROPÄISCHE PATENTSCHRIFT

(11) **EP 1 538 298 B1**
(45) Veröffentlichungstag und Bekanntmachung des Hinweises auf die Patenterteilung: **09.02.2011**
(21) Anmeldenummer: 03027933.5
(22) Anmeldetag: 04.12.2003
(51) Int. Cl.: E06B 7/18

(54) **Schiebefenster, Schiebetür oder dergleichen mit wenigstens einem steuerbaren Dichtungselement zwischen einem Flügel und einer festen Einfassung**
Sliding window, sliding door or similar with at least one controllable sealing member between a wing and a fixed frame
Fenêtre coulissante, porte coullisante ou similaire avec au moins une membre étanchéitée entre une battant et un châssis fixe

(43) Veröffentlichungstag der Anmeldung: 08.06.2005
(73) Patentinhaber: ROTO FRANK Aktiengesellschaft, 70771 Leinfelden-Echterdingen (DE)
(72) Erfinder: Kuhnt, Erhard, 42579 Heiligenhausen (DE); Moog, Christopher, 56422 Wirges (DE); Cornelius, Günter, 46045 Oberhausen (DE)
(74) Vertreter: Kohler Schmid Möbus

(56) Entgegenhaltungen:
- DE-A- 2 040 261
- DE-A- 2 252 177
- DE-A- 2 627 727
- DE-A- 10 125 401

## Beschreibung

Die Erfindung betrifft ein Schiebefenster, eine Schiebetür oder dergleichen mit einer festen Einfassung sowie mit einem durch Verschieben in einer verschieberichtung öffen- und schließbaren und in einer Geschlossenstellung an der festen Einfassung verriegelbaren Flügel, wobei bei geschlossenem und verriegeltem Flügel zwischen diesem und der festen Einfassung ein Spalt verbleibt und wobei für wenigstens einen Teil des Spaltes eine Dichtungsanordung vorgesehen ist, die an den in Verschieberichtung des Flügels verlaufenden und quer zu der Verschieberichtung voneinander beabstandeten Seiten des Flügels oder der festen Einfassung jeweils von wenigstens einem Dichtungselement gebildet ist.

Insbesondere an Fenstern, Türmen oder dergleichen aus Kunststoff oder Metall ist zwischen einer festen Einfassung, insbesondere einem festen Rahmen einerseits und einem Flügel andererseits in aller Regel eine Dichtungsanordnung vorgesehen. Bei geschlossenem und verriegeltem Flügel sorgt diese Dichtungsanordnung für einen im Wesentlichen luftdichten Verschluss. Damit ein Luftdurchtritt möglich wird, sind die betreffenden Flügel im Falle des Standes der Technik zu öffnen.

Zu diesem Zweck kann gemäß EP 0 620 350 A1 der Dreh-/Kipp-Flügel eines Fensters oder einer Tür unter anderem in eine Spaltkippstellung überführt werden. Bei dieser Stellung ist der Flügel gegenüber einem zugehörigen festen Rahmen mit einem lediglich kleinen Öffnungswinkel ausgerichtet. Gleichwohl sind bei in der Spaltkippstellung befindlichem Flügel die zwischen diesem und dem festen Rahmen vorgesehenen und bei schließverriegeltem Zustand des Flügels wirksamen verriegelungsbeschläge gelöst. Versicherungstechnisch gilt ein in die Spaltkippstellung überführter Flügel nicht als verriegelt".

Ein Wohnraum-Dachfenster mit einem schwenkbaren Flügel und einer Belüftung bei verriegeltem Flügel ist beschrieben in DE 2 040 261 A. An einander gegenüberliegenden Seitenholmen des Flügels sind zwischen diesem und einem festen Rahmen Dichtungen angeordnet, die sich mittels eines Treibstangenantriebes in Querrichtung des Flügelfalzes zwischen einer offen- und einer Dichtungsstellung hin und her bewegen lassen. Aufgrund der Konfiguration des Treibstangenantriebes können die Dichtungen bei verriegeltem Flügel eine Position einnehmen, in welcher sie einen Luftdurchtritt zwischen Flügel und festem Rahmen zulassen.

Eine Tür mit einem Drehflügel ist bekannt aus DE 203 04 351 U1. Im Einzelnen betrifft diese Druckschrift eine Tür, deren Flügel mit einer automatischen Bodendichtung versehen ist. Mit Einlaufen des Türflügels in die Geschlossenstellung an dem betreffenden festen Rahmen wird die Bodendichtung zwangsläufig aus einer angehobenen in eine abgesenkte Stellung überführt. In der abgesenkten Stellung wird von der Bodendichtung ein zwischen dem Boden und dem Türflügel verbleibender Öffnungsspalt dicht verschlossen. Im Falle dieses Standes der Technik kommen als Lüftungsstellungen für den Flügel nur Flügel-öffnungsstellungen in Frage.

Ein Schiebefenster und eine Schiebetür der eingangs genannten Art sind offenbart in DE 296 09 869 U1. Im Falle dieses Standes der Technik ist der Flügel eines Schiebefensters oder einer Schiebetür zum Lüften des betreffenden Raumes senkrecht zu der Ebene eines Blendrahmens von diesem abzuheben oder relativ zu dem Blendrahmen in eine Kippöffnungsstellung zu bewegen.

Ein Schiebefenster, eine Schiebetür oder dergleichen bereitzustellen, an welchem eine Lüftung auch bei verriegeltem Flügel möglich ist, hat sich die vorliegende Erfindung zum Ziel gesetzt.

Erfindungsgemäß gelöst wird diese Aufgabe durch den Gegenstand von Patentanspruch 1. Bei Schließverriegelungszustand des Flügels kann die Dichtungsanordnung zwischen Flügel und fester Einfassung, insbesondere zwischen Flügel und festem Rahmen, in einen Spaltlüftungszustand überführt sein. Dabei wird die Dichtungsanordnung an den in Verschieberichtung des Flügels verlaufenden und quer zu der Verschieberichtung voneinander beabstandeten Seiten des Flügels oder des festen Rahmens jeweils von wenigstens einem steuerbaren Dichtungselement gebildet. Diese Dichtungselemente können bei Schließverriegelungszustand des Flügels allesamt oder zum Teil in einen Öffnungszustand überführt sein. Dann besteht bei geschlossenem und verriegeltem Flügel die Möglichkeit der Spaltlüftung. Verriegelung des Flügels und Lüftung schließen sich demnach im Falle der Erfindung nicht gegenseitig aus. Auch bei im versicherungstechnischen Sinne "verriegeltem" Flügel ist ein Luftdurchtritt möglich.

Besondere Ausführungsarten der Erfindung nach Patentanspruch 1 ergeben sich aus den abhängigen Patentansprüchen 2 bis 13.

Im Falle der Erfindungsbauart nach Patentanspruch 2 kann sich die Dichtungsanordnung bei Schließverriegelungszustand des Flügels entweder in einem Spaltlüftungszustand oder in einem abdichtenden Zustand befinden. Dementsprechend lässt sich bei geschlossenem und verriegeltem Flügel ein Luftdurchtritt wahlweise ermöglichen oder unterbinden.

Ausweislich Patentanspruch 3 ist in weiterbildung der Erfindung eine Dichtungsanordnung vorgesehen, die bei geschlossenem und ver- oder entriegelte Flügel in einen Öffnungsbereitschaftszustand überführt sein kann. Bei Öffnungsbereitschaftszustand der Dichtungsanordnung befinden sich die steuerbaren Dichtungselemente in einem Öffnungszustand und somit in einem Zustand, bei welchem eine Öffnungsbewegung des Flügels durch die Dichtungselemente nicht behindert wird. Die Öffnungsbereitschaft des Flügels wird demnach durch Einflussnahme auf die steuerbaren Dichtungselemente realisiert. Im Falle des Standes der Technik sind zu diesem Zweck häufig weitaus aufwändigere Maßnahmen erforderlich. So ist an bekannten Schiebetüren der Türflügel zur Herstellung der Öffnungsbereitschaft anzuheben.

Erfindungsgemäß bestehen unterschiedliche Möglichkeiten zur Realisierung der verschiedenen zustände der steuerbaren Dichtungselemente. Beispielsweise denkbar ist die Nutzung der Schwerkraft zur Überführung eines steuerbaren Dichtungselementes von einem Öffnungs- in einen abdichtenden Zustand oder umgekehrt. Gemäß Patentanspruch 4 bevorzugt wird zu diesem Zweck aber der Einsatz einer Betätigungseinrichtung. Eine derartige Betätigungseinrichtung zeichnet sich bei entsprechender konstruktiver Gestaltung durch eine hohe Funktionssicherheit aus.

Sowohl der abdichtende Zustand als auch der Öffnungszustand steuerbarer Dichtungselemente erfindungsgemäßer Anordnungen kann unterschiedlicher Natur sein. Etwa bei Verwendung elastischer Schlauchdichtungen kann der jeweilige Zustand durch das Volumen des Dichtungselementes bestimmt werden. Durch Volumenvergrößerung lassen sich derartige Dichtungselemente von einem Öffnungszustand in einen abdichtenden Zustand überführen. Entsprechend geht eine Volumenverringerung mit einer gegenläufigen Zustandsänderung einher.

Erfindungsgemäß bevorzugt werden steuerbare Dichtungselemente, deren Zustand sich in Abhängigkeit von ihrer Lage ergibt (Patentanspruch 5). Dies hat nicht zuletzt steuerungstechnische Vorteile gegenüber anderweitigen Alternativen.

Im Falle der Erfindungsbauart nach den Patentansprüchen 6 und 7 weisen die Betätigungseinrichtungen wenigstens eines steuerbaren Dichtungselementes Schubstangenanordnungen und damit robuste und im praktischen Einsatz bestens bewährte Komponenten auf.

Der Umstand, dass erfindungsgemäß der Zustand der Dichtungsanordnung bzw. der Zustand der steuerbaren Dichtungselemente der Dichtungsanordnung auf den Verriegelungszustand des Flügels abgestimmt ist, findet im Falle der Erfindungsbauart nach Patentanspruch 8 seinen Niederschlag darin, dass zumindest einzelne Bauteile gleichzeitig Bestandteil der Betätigungseinrichtung des oder der steuerbaren Dichtungselemente und Bestandteil einer Verriegelungseinrichtung sind, mittels derer der Flügel an dem festen Rahmen verriegelbar oder entriegelbar ist.

Ausweislich Patentanspruch 9 wird in weiterer vorteilhafter Ausgestaltung der Erfindung eine derartige Doppelfunktion von einer Schubstangenanordnung übernommen, die zum einen zur Steuerung wenigstens eines steuerbaren Dichtungselementes und zum andern zur Betätigung von Verriegelungselementen der Verriegelungseinrichtung für den Flügel dient.

Die Patentansprüche 10 und 11 beschreiben erfindungsgemäß bevorzugte Maßnahmen zur Realisierung der eingangs genannten Zustände der Dichtungsanordnung sowie des darauf jeweils abgestimmten Verriegelungszustandes des Flügels.

Die Patentansprüche 12 und 13 beschreiben in Weiterbildung der Erfindung vorgesehene Einrichtungen zur Unterstützung der Spaltlüftung. Die Verwendung von Radiallüftern (Patentanspruch 13) empfiehlt sich in Anbetracht der geringen Baugröße dieser Lüfterbauart. So können Radiallüfter ohne weiteres sowohl an dem Flügel als auch an der festen Einfassung bzw. dem festen Rahmen eines erfindungsgemäßen Fensters, einer erfindungsgemäßen Tür oder dergleichen angebracht werden. Denkbar sind insbesondere solarbetriebene Lüfter.

Nachstehend wird die Erfindung anhand schematischer Darstellungen zu einem Ausführungsbeispiel näher erläutert.

### Es zeigen:

- Fig. 1: eine Teildarstellung einer Schiebetür mit Flügel, festem Rahmen, einer im Öffnungsbereitschaftszustand befindlichen Dichtungsanordnung zwischen Flügel und festem Rahmen sowie einer Beschlaganordnung,
- Fig. 2: die Beschlaganordnung der Schiebetür gemäß Fig. 1 in der Draufsicht auf die Tür-Hauptebene,
- Fig. 3: die Beschlaganordnung gemäß Fig. 2 in der Ansicht in Richtung des Pfeils III in Fig. 2,
- Fign. 4 bis 6: Darstellungen entsprechend den Fign. 1 bis 3 bei im abdichtenden Zustand befindlicher Dichtungsanordnung zwischen dem Flügel und dem festen Rahmen der Schiebetür und
- Fign. 7 bis 9: Darstellungen entsprechend den Fign. 1 bis 3 und 4 bis 6 bei im Spaltlüftungszustand befindlicher Dichtungsanordnung zwischen dem Flügel und dem festen Rahmen der Schiebetür.

Ausweislich Fig. 1 umfasst eine Schiebetür 1 einen Flügel 2 sowie eine feste Einfasssung in Form eines festen Rahmens 3. Von dem festen Rahmen 3 sind in Fig. 1 ein oberer Rahmenquerholm 4 sowie ein unterer Rahmenquerholm 5 gezeigt. An den Rahmenquerholmen 4, 5 ist der Flügel 2 in herkömmlicher Weise verschiebbar geführt. Die Verschieberichtung des Flügels 2 ist in Fig. 1 durch einen Doppelpfeil 6 veranschaulicht.

Der Flügel 2 ist in Fig. 1 in der perspektivischen Draufsicht auf eine Falzfläche 7 gezeigt. An einem schließseitigen Abschnitt 8 der Falzfläche 7 sind verschiedene Bauteile einer Beschlaganordnung 9 zu erkennen. Flügelseitig ist unter anderem eine Schubstangenanordnung 10 mit Kupplungsabschnitten 11 dargestellt. Diese sind an einem ihrer Längsenden in gewohnter Weise mit flexiblen Schubstangenabschnitten 12 von Eckumlenkungen 13 verbunden.

Ausweislich Fig. 1 sind die flügelseitigen Bauteile der Beschlaganordnung 9 mehrheitlich in einer an dem Flügel 2 in Falzumfangsrichtung verlaufenden Beschlagteilnut 14 untergebracht. Die Beschlagteilnut 14 ist an sich mittels einer Stulpschiene abgedeckt. Der Anschaulichkeit halber ist diese Stulpschiene in den Abbildungen jedoch nicht gezeigt.

Mit der Schubstangenanordnung 10 vernietet sind Riegelzapfen 15, von denen jeweils einer an der oberen sowie an der unteren Ecke des Flügels 2 angeordnet ist. Den Riegelzapfen 15 zugeordnet sind Schließstücke 16, die mit dem nicht gezeigten schließseitigen Vertikalholm des festen Rahmens 3 verschraubt sind. Gemäß Fig. 1 besitzen die Schließstücke 16 eine erweiterte Mittenöffnung 17 sowie festrahmenseitig hinterschnittene Endabschnitte 18, 19. Im Bereich der erweiterten Mittenöffnung 17 sind an den Schließstücken 16 die Hinterschneidungen ausgespart. Für die Riegelzapfen 15 ergibt sich dadurch an den Schließstücken 16 eine Einlauföffnung, deren Öffnungsweite den Durchmesser eines insbesondere aus Fig. 2 ersichtlichen Pilzkopfes 20 der Riegelzapfen 15 geringfügig übersteigt. An den Endabschnitten 18, 19 der Schließstücke 16 begrenzen die hinterschnittenen Ränder jeweils eine schlitzartige Aufnahme mit einer Weite, die ein geringes Übermaß gegenüber dem Durchmesser von gleichfalls in Fig. 2 zu erkennenden Zapfenschäften 21 der Riegelzapfen 15 aufweist.

Zwischen dem Flügel 2 und dem festen Rahmen 3 verbleibt ein Spalt 22, der in Fig. 1 an dem oberen Rahmenquerholm 4 sowie an dem unteren Rahmenquerholm 5 gezeigt ist. Zur Abdichtung des Spaltes 22 dient eine Dichtungsanordnung 23. Diese umfasst steuerbare Dichtungselemente 24, 25, wobei das steuerbare Dichtungselement 24 an dem oberen Rahmenquerholm 4 und das steuerbare Dichtungselement 25 an dem unteren Rahmenquerholm 5 zur Anlage gebracht werden kann.

Zur Überführung der steuerbaren Dichtungselemente 24, 25 in unterschiedliche Funktionsstellungen dient eine Betätigungseinrichtung 26, deren konstruktiver Aufbau im Einzelnen Fig. 2 entnommen werden kann.

Die Betätigungseinrichtung 26 umfasst für das steuerbare Dichtungselement 24 zwei Steuerschieber 27, für das steuerbare Dichtungselement 25 zwei Steuerschieber 28. Sowohl die Steuerschieber 27 als auch die Steuerschieber 28 sind mit der Schubstangenanordnung 10 vernietet und gemeinschaftlich mit der Schubstangenanordnung 10 in Falzumfangsrichtung bewegbar. An den Steuerschiebern 27 ist jeweils ein Steuerschlitz 29, an den Steuerschiebern 28 jeweils ein Steuerschlitz 30 vorgesehen. Jeder der Steuerschlitze 29 besitzt einen in Bewegungsrichtung der Schubstangenanordnung 10 verlaufenden Horizontalabschnitt 31, einen gegen die Bewegungsrichtung der Schubstangenanordnung 10 geneigten Schrägabschnitt 32 sowie eine sich an den Schrägabschnitt 32 anschließende horizontale Endaufnahme 33. Die Steuerschlitze 30 der Steuerschieber 28 weisen eine horizontale Mittenaufnahme 34, an diese sich beidseits anschließende Schrägabschnitte 35, 36 sowie in die Schrägabschnitte 35, 36 übergehende horizontale Endaufnahmen 37, 38 auf.

In die Steuerschlitze 29 der Steuerschieber 27 greift jeweils ein Steuerzapfen 39, in die Steuerschlitze 30 der Steuerschieber 28 jeweils ein Steuerzapfen 40 ein. Jeder der Steuerzapfen 39 ist an einem Querschieber 41, jeder der Steuerzapfen 40 an einem Qüerschieber 42 angebracht. Die Querschieber 41 wiederum sind mit dem steuerbaren Dichtungselement 24, die Querschieber 42 mit dem steuerbaren Dichtungselement 25 verbunden. Sämtliche Querschieber 41, 42 sind an dem Flügel 2 in Falzquerrichtung, also quer zu der Falzfläche 7, bewegbar geführt. In Falzumfangsrichtung sind die Querschieber 41, 42 ortsunveränderlich.

Gemeinsam mit den Steuerschiebern 27, 28 bilden die Querschieber 41, 42 Getriebe zur Umsetzung einer in Falzumfangsrichtung bewirkten Bewegung der Schubstangenanordnung 10 in eine Bewegung der steuerbaren Dichtungselemente 24, 25 in Falzquerrichtung. An dem oberen Rahmenquerholm 4 sowie an dem unteren Rahmenquerholm 5 ausgebildete Dichtebenen 43, 44 sind in den Fign. 2, 3 angedeutet.

Die Schubstangenanordnung 10 ist sowohl Bestandteil der Betätigungseinrichtung 26 der steuerbaren Dichtungselemente 24, 25 als auch Bestandteil einer Verriegelungseinrichtung 45, die ihrerseits insbesondere die vorstehend im Einzelnen beschriebenen Riegelzapfen 15 und Schließstücke 16 umfasst. Zur Betätigung der Schubstangenanordnung 10 dient ein Handgriff 46, wie er in den Fign. 1, 4 und 7 schematisiert dargestellt ist.

Die Fign. 1 bis 3 zeigen die Verhältnisse bei geschlossenem Flügel 2 und horizontal ausgerichtetem Handgriff 46. Die Riegelzapfen 15 der Verriegelungseinrichtung 45 liegen in der erweiterten Mittenöffnung 17 des jeweils zugeordneten festrahmenseitigen Schließstückes 16. Die Steuerzapfen 39 an den Querschiebern 41 des steuerbaren Dichtungselementes 24 befinden sich im Innern des Steuerschlitzes 29 an dem zu dem Schrägabschnitt 32 hin liegenden Ende des Horizontalabschnittes 31. Die Steuerzapfen 40 an den Querschiebern 42 des steuerbaren Dichtungselementes 25 liegen in der horizontalen Mittenaufnahme 34 des jeweiligen Steuerschlitzes 30. Dementsprechend befinden sich die steuerbaren Dichtungselemente 24, 25 in ihrem Öffnungszustand, in welchem sie gegenüber den Dichtebenen 43, 44 zurückgezogen sind. Die Dichtungsanordnung 24 befindet sich in ihrem Öffnungsbereitschaftszustand, in welchem sie eine Verschiebebewegung des Flügels 2 in Verschieberichtung 6 nicht behindert.

Wird nun ausgehend von der Situation gemäß den Fign. 1 bis 3 der Handgriff 46 um 90° nach unten gedreht, so ergeben sich die in den Fign. 4 bis 6 gezeigten Verhältnisse. Mit der genannten Drehbewegung des Handgriffes 46 einher geht eine Verschiebung der Schubstangenanordnung 10 in Fig. 2 im Uhrzeigersinn. In der Folge laufen die Riegelzapfen 15 in den hinterschnittenen Endabschnitt 18 des jeweiligen Schließstückes 16 ein. Der Flügel 2 befindet sich somit im Schließverriegelungszustand.

Gleichzeitig verlagern sich die Steuerzapfen 39 der oberen Querschieber 41 im Innern der Steuerschlitze 29 an den Schrägabschnitten 32 entlang bis in die jeweilige horizontale Endaufnahme 33. Durch das Zusammenspiel der Steuerzapfen 39 und der Schrägabschnitte 32 der Steuerschlitze 29 wird eine Bewegung der Querschieber 41 in Falzquerrichtung bewirkt. Damit verbunden ist eine entsprechende Bewegung des steuerbaren Dichtungselementes 24. Dieses wird dadurch an den oberen Rahmenquerholm 4 dicht angelegt.

Die Steuerzapfen 40 an den unteren Querschiebern 42 bewegen sich infolge der Drehbewegung des Handgriffes 46 an den Schrägabschnitten 36 der Steuerschlitze 30 der Steuerschieber 28 entlang und laufen schließlich in die horizontalen Endaufnahmen 38 ein. Aufgrund der Relativbewegung der Steuerzapfen 40 der unteren Querschieber 42 einerseits und der mit der Schubstangenanordnung 10 bewegungsverbundenen Steuerschieber 28 andererseits verlagern sich die Querschieber 42 und mit diesen das steuerbare Dichtungselement 25 in Falzquerrichtung. Das steuerbare Dichtungselement 25 wird dadurch an dem unteren Rahmenquerholm 5 zur Anlage gebracht.

Die steuerbaren Dichtungselemente 24, 25 und mit diesen die gesamte Dichtungsanordnung 23 befinden sich nun in einem abdichtenden Zustand. Ein Luftdurchtritt an der Schiebetür 1 ist damit weitestgehend unterbunden.

Wird der Handgriff 46 ausgehend von seiner horizontalen Ausrichtung gemäß Fig. 1 um 90° nach oben gedreht, so ergeben sich die Verhältnisse gemäß den Fign. 7 bis 9.

In diesem Fall bewirkt die Drehbewegung des Handgriffes 46 eine Verschiebung der Schubstangenanordnung 10 in Fig. 2 im Gegenuhrzeigersinn.

Dabei laufen die Riegelzapfen 15 in die hinterschnittenen Endabschnitte 19 der Schließstücke 16 ein. Die Ränder der hinterschnittenen Endabschnitte 19 werden von den Pilzköpfen 20 der Riegelzapfen 15 hintergriffen. Der Flügel 2 befindet sich im Schließverriegelungszustand.

An den Steuerschiebern 27 verlagern sich die Steuerzapfen 39 der oberen Querschieber 41 bis an das geschlossene Längsende der Horizontalabschnitte 31 der Steuerschlitze 29. Gegenüber der Dichtebene 43 behalten die Querschieber 41 ihre zurückgezogene Position bei. Entsprechendes gilt für das steuerbare Dichtungselement 24, das sich nach wie vor im Öffnungszustand befindet. Dementsprechend verbleibt zwischen dem steuerbaren Dichtungselement 24 und dem oberen Rahmenquerholm 4 der offene Spalt 22.

Anders stellen sich die Verhältnisse an dem unteren Rahmenquerholm 5 dar.

Infolge der Drehung des Handgriffes 46 um 90° nach oben bewegen sich die Steuerzapfen 40 der unteren Querschieber 42 an den Schrägabschnitten 35 der Steuerschlitze 30 entlang bis in die horizontalen Endaufnahmen 37. Mit dieser Relativbewegung der Steuerzapfen 40 einerseits und der Schrägabschnitte 35 der Steuerschlitze 30 andererseits verbunden ist eine Verlagerung der unteren Querschieber 42 in Falzquerrichtung. Dadurch wird das steuerbare Dichtungselement 25 an dem unteren Rahmenquerholm 5 bzw. an der unteren Dichtebene 44 dicht angelegt. Das steuerbare Dichtungselement 25 befindet sich dementsprechend im abdichtenden Zustand.

Aufgrund des Öffnungszustandes des steuerbaren Dichtungselementes 24 befindet sich die Dichtungsanordnung 23 insgesamt in einem Spaltlüftungszustand. Ein Luftdurchtritt an der Schiebetür 1 ist ungeachtet des Schließverriegelungszustandes des Flügels 2 möglich.

## Patentansprüche

1. Schiebefenster, Schiebetür oder dergleichen mit einer festen Einfassung (3) sowie mit einem durch Verschieben in einer Verschieberichtung (6) öffen- und schließbaren und in einer Geschlossenstellung an der festen Einfassung (3) verriegelbaren Flügel (2), wobei bei geschlossenem und verriegeltem Flügel (2) zwischen diesem und der festen Einfassung (3) ein Spalt (22) verbleibt und wobei für wenigstens einen Teil des Spaltes (22) eine Dichtungsanordnung (23) vorgesehen ist, die an den in verschieberichtung (6) des Flügels (2) verlaufenden und quer zu der Verschieberichtung (6) voneinander beabstandeten Seiten des Flügels (2) oder der festen Einfassung (3) jeweils von wenigstens einem Dichtungselement (24, 25) gebildet ist,
**dadurch gekennzeichnet,**
- **dass** wenigstens ein Dichtungselement (24, 25) an jeder der in verschieberichtung (6) des Flügels (2) verlaufenden Seiten des Flügels (2) oder der festen Einfassung (3) steuerbar und in einen abdichtenden Zustand oder in einen Öffnungszustand überführbar ist und den ihm jeweils zugeordneten Teil des Spaltes (22) zwischen dem Flügel (2) und der festen Einfassung (3) im abdichtenden Zustand gegen Luftdurchtritt verschließt und im Öffnungszustand zum Luftdurchtritt freigibt und
- **dass** ein Schließverriegelungszuatand des Flügels (2) und ein Spaltlüftungszustand der Dichtungsanordnung (23) einander zuordenbar sind, wobei bei Spaltlüftungszustand der Dichtungsanordnung (23) und geschlossenem und verriegeltem Flügel (2) wenigstens ein steuerbares Dichtungselement (24, 25) an der einen in Verschieberichtung (6) des Flügels (2) verlaufenden Seite des Flügels (2) oder der festen Einfassung (3) in einen Öffnungszustand und wenigstens ein steuerbares Dichtungselement (24, 25) an der anderen in Verschieberichtung (6) des Flügels (2) verlaufenden Seite des Flügels (2) oder der festen Einfassung (3) in einen abdichtenden Zustand überführt ist.

2. Schiebefenster, Schiebetür oder dergleichen nach Anspruch 1, **dadurch gekennzeichnet, dass** ein schließverriegelungszustand des Flügels (2) und ein abdichtender Zustand der Dichtungsanordnung (23) einander zuordenbar sind, wobei bei abdichtendem Zustand der Dichtungsanordnung (23) die steuerbaren Dichtungselemente (24, 25) der Dichtungsanordnung (23) bei geschlossenem und verriegeltem Flügel (2) in einen abdichtenden Zustand überführt sind.

3. Schiebefenster, Schiebetür oder dergleichen nach einem der vorhergehenden Ansprüche, **dadurch gekennzeichnet, dass** ein Geschlossenzustand des Flügels (2) und ein Öffnungsbereitschaftszustand der Dichtungsanordnung (23) einander zuordenbar sind, wobei bei Öffnungsbereitschaftszustand der Dichtungsanordnung (23) die steuerbaren Dichtungselemente (24, 25) der Dichtungsanordnung (23) bei geschlossenem Flügel (2) in einen Öffnungszustand überführt sind.

4. Schiebefenster, Schiebetür oder dergleichen nach einem der vorhergehenden Ansprüche, **dadurch gekennzeichnet, dass** wenigstens ein steuerbares Dichtungselement (24, 25) der Dichtungsanordnung (23) eine Betätigungseinrichtung (26) aufweist und mittels dieser in einen abdichtenden Zustand und/oder in einen Öffnungszustand überführbar ist.

5. Schiebefenster, Schiebetür oder dergleichen nach einem der vorhergehenden Ansprüche, **dadurch gekennzeichnet, dass** wenigstens ein steuerbares Dichtungselement (24, 25) insbesondere mittels einer Betätigungseinrichtung (26) in einen abdichtenden Zustand in Form einer abdichtenden Lage und/oder in einen Öffnungszustand in Form einer Öffnungslage überführbar ist.

6. Schiebefenster, Schiebetür oder dergleichen nach einem der vorhergehenden Ansprüche, **dadurch gekennzeichnet, dass** die Betätigungseinrichtung (26) wenigstens eines steuerbaren Dichtungselementes (24, 25) eine an dem Flügel (2) oder der festen Einfassung (3) bewegbar geführte Schubstangenanordnung (10) umfasst, mittels derer das steuerbare Dichtungselement (24, 25) in einen abdichtenden Zustand, insbesondere eine abdichtende Lage und/oder in einen Öffnungszustand, insbesondere eine Öffnungslage, überführbar ist.

7. Schiebefenster, Schiebetür oder dergleichen nach einem der vorhergehenden Ansprüche, **dadurch gekennzeichnet, dass** die Schubstangenanordnung (10) der Betätigungseinrichtung (26) wenigstens eines steuerbaren Dichtungselementes (24, 25) an dem Flügel (2) oder an der festen Einfassung (3) an einer Falzfläche (7) in Falzumfangsrichtung bewegbar geführt und das steuerbare Dichtungselement (24, 25) mittels der in Falzumfangsrichtung bewegten Schubstangenanordnung (10) in Falzquerrichtung in eine abdichtende Lage und/oder in eine Öffnungslage bewegbar ist.

8. Schiebefenster, Schiebetür oder dergleichen nach einem der vorhergehenden Ansprüche, **dadurch gekennzeichnet, dass** die Betätigungseinrichtung (26) wenigstens eines steuerbaren Dichtungselementes (24, 25) zumindest teilweise von wenigstens einem Bauteil einer Verriegelungseinrichtung (45) gebildet ist, mittels derer der Flügel (2) an der festen Einfassung (3) verriegelbar oder entriegelbar ist.

9. Schiebefenster, Schiebetür oder dergleichen nach einem der vorhergehenden Ansprüche, **dadurch gekennzeichnet, dass** die Betätigungseinrichtung (26) wenigstens eines steuerbaren Dichtungselementes (24, 25) und die Verriegelungseinrichtung (45) des Flügels (2) wenigstens eine gemeinsame Schubstangenanordnung (10) aufweisen, mittels derer zum einen wenigstens ein steuerbares Dichtungselement (24, 25) in einen abdichtenden Zustand und/oder in einen Öffnungszustand überführbar ist und mittels derer zum andern Verriegelungselernente der Verriegelungseinrichtung (45) betätigbar, insbesondere in und außer Eingriff bringbar sind.

10. Schiebefenster, Schiebetür oder dergleichen nach einem der vorhergehenden Ansprüche, **dadurch gekennzeichnet, dass** die gemeinsame Schubstangenanordnung (10) in ihrer Bewegungsrichtung in wenigstens eine verriegelungsstellung sowie in eine Öffnungsbereitschaftsstellung bewegbar ist, wobei bei einer Verriegelungsstellung der Schubstangenanordnung (10) wenigstens ein steuerbares Dichtungselement (24, 25) der Dichtungsanordnung (23) bei verschlossenem und verriegeltem Flügel (2) in einen Öffnungszustand überführt ist und wobei bei Öffnungsbereitschaftsstellung der Schubstangenanordrlung (10) die steuerbaren Dichtungselemente (24, 25) der Dichtungsanordnung (23) bei geschlossenem Flügel (2) in einen Öffnungszustand überführt sind.

11. Schiebefenster, Schiebetür oder dergleichen nach einem der vorhergehenden Ansprüche, **dadurch gekennzeichnet, dass** die gemeinsame Schubstangenanordnung (10) in ihrer Bewegungsrichtung in wenigstens zwei verriegelungsstellungen bewegbar ist, wobei bei einer Verriegelungsstellung der Schubstangenanordnung (10) wenigstens ein steuerbares Dichtungselement (24, 25) der Dichtungsanordnung (23) bei verschlossenem und verriegeltem Flügel (2) in einen Öffnungszustand überführt ist und wobei bei einer anderen Verriegelungsstellung der Schubstangenanordnung (10) die steuerbaren Dichtungselemente (24, 25) der Dichtungsanordnung (23) bei geschlossenem und verriegeltem Flügel (2) in einen abdichtenden Zustand überführt sind.

12. Schiebefenster, Schiebetür oder dergleichen nach einem der vorhergehenden Ansprüche, **dadurch gekennzeichnet, dass** ein motorischer Lüfter vorgesehen ist, mittels dessen bei Spaltlüftungszustand der Dichtungsanordnung (23) Luft durch den Spalt (22) zwischen dem Flügel (2) und der festen Einfassung (3) förderbar ist.

13. Schiebefenster, Schiebetür oder dergleichen nach einem der vorhergehenden Ansprüche, **dadurch gekennzeichnet, dass** als motorischer Lüfter ein Radiallüfter vorgesehen ist.

## Claims

1. Sliding window, sliding door or the like, having a fixed frame (3) and having a leaf (2) which can be opened and closed by displacement in a displacement direction (6) and which can be locked with respect to the fixed frame (3) in a closure position, a gap (22) remaining between the leaf (2) and the fixed frame (3) when the leaf (2) is closed and locked and there being provided for at least a portion of the gap (22) a sealing arrangement (23) which is formed by at least one sealing element (24, 25) at the sides of the leaf (2) or the fixed frame (3) which extend in the displacement direction (6) of the leaf (2) and which are spaced apart from each other transversely relative to the displacement direction (6),
**characterised in that**
- at least one sealing element (24, 25) at each of the sides of the leaf (2) or the fixed frame (3) which extend in the displacement direction (6) of the leaf (2) can be controlled and can be changed into a sealing state or into an opening state and closes the portion of the gap (22) associated therewith between the leaf (2) and the fixed frame (3) against the passage of air in the sealing state and releases it for the passage of air in the opening state and
- **in that** a closed locked state of the leaf (2) and a gap ventilation state of the sealing arrangement (23) can be assigned to each other, with, when the sealing arrangement (23) is in the gap ventilation state and the leaf (2) is closed and locked, at least one controllable sealing element (24, 25) at one side of the leaf (2) or the fixed frame (3) extending in the displacement direction (6) of the leaf (2) being changed into an opening state and at least one controllable sealing element (24, 25) at the other side of the leaf (2) or the fixed frame (3) extending in the displacement direction (6) of the leaf (2) being changed into a sealing state.

2. Sliding window, sliding door or the like according to claim 1, **characterised in that** a closed locked state of the leaf (2) and a sealing state of the sealing arrangement (23) can be assigned to each other, the controllable sealing elements (24, 25) of the sealing arrangement (23) being changed into a sealing state when the leaf (2) is closed and locked when the sealing arrangement (23) is in the sealing state.

3. Sliding window, sliding door or the like according to either of the preceding claims, **characterised in that** a closed state of the leaf (2) and a ready-to-open state of the sealing arrangement (23) can be assigned to each other, the controllable sealing elements (24, 25) of the sealing arrangement (23) being changed into an opening state when the leaf (2) is closed when the sealing arrangement (23) is in the ready-to-open state.

4. Sliding window, sliding door or the like according to any one of the preceding claims, **characterised in that** at least one controllable sealing element (24, 25) of the sealing arrangement (23) has an actuation device (26) and can be changed therewith into a sealing state and/or into an opening state.

5. Sliding window, sliding door or the like according to any one of the preceding claims, **characterised in that** at least one controllable sealing element (24, 25) can be changed, in particular by means of an actuation device (26) into a sealing state in the form of a sealing position and/or into an opening state in the form of an opening position.

6. Sliding window, sliding door or the like according to any one of the preceding claims, **characterised in that** the actuation device (26) of at least one controllable sealing element (24, 25) comprises a driving rod arrangement (10) which is movably guided on the leaf (2) or the fixed frame (3) and by means of which the controllable sealing element (24, 25) can be changed into a sealing state, in particular a sealing position and/or into an opening state, in particular an opening position.

7. Sliding window, sliding door or the like according to any one of the preceding claims, **characterised in that** the driving rod arrangement (10) of the actuation device (26) of at least one controllable sealing element (24, 25) is movably guided on the leaf (2) or on the fixed frame (3) in the peripheral direction of the rebate at a rebate face (7) and the controllable sealing element (24, 25) can be moved into a sealing position and/or into an opening position in the transverse direction relative to the rebate by means of the driving rod arrangement (10) which is moved in the peripheral direction of the rebate.

8. Sliding window, sliding door or the like according to any one of the preceding claims, **characterised in that** the actuation device (26) of at least one controllable sealing element (24, 25) is formed at least partially by at least one component of a locking device (45), by means of which the leaf (2) can be locked or unlocked with respect to the fixed frame (3).

9. Sliding window, sliding door or the like according to any one of the preceding claims, **characterised in that** the actuation device (26) of at least one controllable sealing element (24, 25) and the locking device (45) of the leaf (2) have at least one common driving rod arrangement (10), by means of which on the one hand at least one controllable sealing element (24, 25) can be changed into a sealing state and/or into an opening state and by means of which on the other hand locking elements of the locking device (45) can be actuated, in particular moved into and out of engagement.

10. Sliding window, sliding door or the like according to any one of the preceding claims, **characterised in that** the common driving rod arrangement (10) can be moved in its movement direction into at least one locking position and into a ready-to-open position, with, when the driving rod arrangement (10) is in a locking position, at least one controllable sealing element (24, 25) of the sealing arrangement (23) being changed into an opening state when the leaf (2) is closed and locked and, when the driving rod arrangement (10) is in the ready-to-open position, the controllable sealing elements (24, 25) of the sealing arrangement (23) being changed into an opening state when the leaf (2) is closed.

11. Sliding window, sliding door or the like according to any one of the preceding claims, **characterised in that** the common driving rod arrangement (10) can be moved in its movement direction into at least two locking positions with, when the driving rod arrangement (10) is in a locking position, at least one controllable sealing element (24, 25) of the sealing arrangement (23) being changed into an opening state when the leaf (2) is closed and locked and, when the driving rod arrangement (10) is in another locking position, the controllable sealing elements (24, 25) of the sealing arrangement (23) being changed into a sealing state when the leaf (2) is closed and locked.

12. Sliding window, sliding door or the like according to any one of the preceding claims, **characterised in that** there is provided a motorised fan, by means of which air can be conveyed through the gap (22) between the leaf (2) and the fixed frame (3) when the sealing arrangement (23) is in the gap ventilation state.

13. Sliding window, sliding door or the like according to any one of the preceding claims, **characterised in that** a radial fan is provided as the motorised fan.

## Revendications

1. Fenêtre coulissante, porte coulissante ou similaire, avec un châssis fixe (3) et avec un battant (2) pouvant être ouvert et fermé par coulissement dans une direction de coulissement (6) et pouvant être verrouillé dans une position fermée sur le châssis fixe (3), sachant qu'un interstice (22) reste présent entre le battant (2) et le châssis fixe (3) lorsque le battant (2) est fermé et verrouillé, et sachant qu'un ensemble de joint d'étanchéité (23) est prévu pour au moins une partie de l'interstice (22), ensemble qui est formé par au moins un élément d'étanchéité respectif (24, 25) sur les côtés du battant (2) ou du châssis fixe (3) qui s'étendent dans la direction de coulissement (6) du battant (2) et sont mutuellement distants transversalement à la direction de coulissement (6), **caractérisée**
- **en ce qu'**au moins un élément d'étanchéité (24, 25) sur chacun des côtés s'étendant dans la direction de coulissement (6) du battant (2) est réglable et peut être changé en un état d'étanchéité ou en un état d'ouverture et, dans l'état d'étanchéité, il ferme la partie de l'interstice (22) entre le battant (2) et le châssis fixe (3) qui lui est respectivement associée pour empêcher le passage d'air, tandis que dans l'état d'ouverture, il la libère pour le passage d'air,
- et **en ce qu'**un état verrouillé de fermeture du battant (2) et un état d'entrebâillement de l'ensemble de joint d'étanchéité (23) peuvent être mutuellement associés, sachant qu'avec le battant (2) fermé et verrouillé et l'ensemble de joint d'étanchéité (23) dans l'état d'entrebâillement, au moins un élément d'étanchéité réglable (24, 25) sur l'un des côtés du battant (2) ou du châssis fixe (3) qui s'étendent dans la direction de coulissement (6) du battant (2) est changé en un état d'ouverture, et au moins un élément d'étanchéité réglable (24, 25) sur l'autre côté du battant (2) ou du châssis fixe (3) qui s'étend dans la direction de coulissement (6) du battant (2) est changé en un état d'étanchéité.

2. Fenêtre coulissante, porte coulissante ou similaire selon la revendication 1, **caractérisée en ce qu'**un état verrouillé de fermeture du battant (2) et un état d'étanchéité de l'ensemble de joint d'étanchéité (23) peuvent être mutuellement associés, sachant que dans l'état d'étanchéité de l'ensemble de joint d'étanchéité (23), les éléments d'étanchéité réglables (24, 25) de l'ensemble de joint d'étanchéité (23) sont changés en un état d'étanchéité, lorsque le battant (2) est fermé et verrouillé.

3. Fenêtre coulissante, porte coulissante ou similaire selon l'une des revendications précédentes, **caractérisée en ce qu'**un état fermé du battant (2) et un état de disponibilité à l'ouverture de l'ensemble de joint d'étanchéité (23) peuvent être mutuellement associés, sachant que dans l'état de disponibilité à l'ouverture de l'ensemble de joint d'étanchéité (23), les éléments d'étanchéité réglables (24, 25) de l'ensemble de joint d'étanchéité (23) sont changés en un état d'ouverture, lorsque le battant (2) est fermé.

4. Fenêtre coulissante, porte coulissante ou similaire selon l'une des revendications précédentes, **caractérisée en ce qu'**au moins un élément d'étanchéité réglable (24, 25) de l'ensemble de joint d'étanchéité (23) présente un dispositif d'actionnement (26) et peut être changé au moyen de ce dernier en un état d'étanchéité et/ou en un état d'ouverture.

5. Fenêtre coulissante, porte coulissante ou similaire selon l'une des revendications précédentes, **caractérisée en ce qu'**au moins un élément d'étanchéité réglable (24, 25) peut être changé, notamment au moyen d'un dispositif d'actionnement (26), en un état d'étanchéité sous la forme d'une position d'étanchéité et/ou en un état d'ouverture sous la forme d'une position d'ouverture,

6. Fenêtre coulissante, porte coulissante ou similaire selon l'une des revendications précédentes, **caractérisée en ce que** le dispositif d'actionnement (26) d'au moins un élément d'étanchéité réglable (24, 25) comprend un ensemble de tige de crémone (10) guidé en déplacement sur le battant (2) ou sur le châssis fixe (3), au moyen duquel l'élément d'étanchéité réglable (24, 25) peut être changé en un état d'étanchéité, notamment dans une position d'étanchéité, et/ou dans un état d'ouverture, notamment dans une position d'ouverture.

7. Fenêtre coulissante, porte coulissante ou similaire selon l'une des revendications précédentes, **caractérisée en ce que** l'ensemble de tige de crémone (10) du dispositif d'actionnement (26) d'au moins un élément d'étanchéité réglable (24, 25) est guidé en déplacement dans la direction du pourtour de la feuillure sur une surface de feuillure (7) sur le battant (2) ou sur le châssis fixe (3), et l'élément d'étanchéité réglable (24, 25) peut, au moyen de l'ensemble de tige de crémone (10) déplacé dans la direction du pourtour de la feuillure, être déplacé dans la direction transversale de la feuillure dans une position d'étanchéité et/ou dans une position d'ouverture.

8. Fenêtre coulissante, porte coulissante ou similaire selon l'une des revendications précédentes, **caractérisée en ce que** le dispositif d'actionnement (26) d'au moins un élément d'étanchéité réglable (24, 25) est formé au moins partiellement par au moins un élément constitutif d'un dispositif de verrouillage (45) au moyen duquel le battant (2) peut être verrouillé ou déverrouillé sur le châssis fixe (3).

9. Fenêtre coulissante, porte coulissante ou similaire selon l'une des revendications précédentes, **caractérisée en ce que** le dispositif d'actionnement (26) d'au moins un élément d'étanchéité réglable (24, 25) et le dispositif de verrouillage (45) du battant (2) présentent au moins un ensemble commun de tige de crémone (10), au moyen duquel d'une part au moins un élément d'étanchéité réglable (24, 25) peut être changé en un état d'étanchéité et/ou en un état d'ouverture, et au moyen duquel d'autre part des éléments de verrouillage du dispositif de verrouillage (45) peuvent être actionnés, notamment peuvent être amenés en engagement et en désengagement.

10. Fenêtre coulissante, porte coulissante ou similaire selon l'une des revendications précédentes, **caractérisée en ce que** l'ensemble commun de tige de crémone (10) peut être déplacé dans sa direction de déplacement dans au moins une position de verrouillage ainsi que dans une position de disponibilité à l'ouverture, sachant que dans une position de verrouillage de l'ensemble de tige de crémone (10), au moins un élément d'étanchéité réglable (24, 25) de l'ensemble de joint d'étanchéité (23) est changé en un état d'ouverture lorsque le battant (2) est fermé et verrouillé, et sachant qu'en position de disponibilité à l'ouverture de l'ensemble de tige de crémone (10), les éléments d'étanchéité réglables (24, 25) de l'ensemble de joint d'étanchéité (23) sont changés en un état d'ouverture lorsque le battant (2) est fermé.

11. Fenêtre coulissante, porte coulissante ou similaire selon l'une des revendications précédentes, **caractérisée en ce que** l'ensemble commun de tige de crémone (10) peut être déplacé dans sa direction de déplacement dans au moins deux positions de verrouillage, sachant que dans une position de verrouillage de l'ensemble de tige de crémone (10), au moins un élément d'étanchéité réglable (24, 25) de l'ensemble de joint d'étanchéité (23) est changé en un état d'ouverture lorsque le battant (2) est fermé et verrouillé, et sachant que dans une autre position de verrouillage de l'ensemble de tige de crémone (10), les éléments d'étanchéité réglables (24, 25) de l'ensemble de joint d'étanchéité (23) sont changés en un état d'étanchéité lorsque le battant (2) est fermé et verrouillé.

12. Fenêtre coulissante, porte coulissante ou similaire selon l'une des revendications précédentes, **caractérisée en ce qu'**il est prévu un ventilateur motorisé au moyen duquel, dans l'état d'entrebâillement de l'ensemble de joint d'étanchéité (23), on peut faire passer de l'air par l'interstice (22) entre le battant (2) et le châssis fixe (3).

13. Fenêtre coulissante, porte coulissante ou similaire selon l'une des revendications précédentes, **caractérisée en ce qu'**un ventilateur radial est prévu comme ventilateur motorisé.
